# EUROPÄISCHE PATENTANMELDUNG

(11) **EP 2 204 329 A1**
(43) Veröffentlichungstag der Anmeldung: **07.07.2010**
(21) Anmeldenummer: 09016086.2
(22) Anmeldetag: 29.12.2009
(51) Int. Cl.: B65D 5/44

(54) **Behältnis mit begrenzt flexiblen Wänden und Verstärkungssystem dafür**

(30) Priorität: 29.12.2008 DE 202008017177 U; 26.03.2009 DE 102009014430
(71) Anmelder: Bächle, Dieter, 8592 Uttwil (CH)
(72) Erfinder: Bächle, Dieter, 8592 Uttwil (CH)
(74) Vertreter: Wagner, Kilian

(57) **Zusammenfassung**

Die Erfindung betrifft ein Behältnis mit von einer Bodenplatte (12, 12ₐ) aufragenden begrenzt flexiblen Wänden (14, 16; 14ₐ, 16ₐ; 64, 66), insbesondere Kartonwänden, sowie einem Verstärkungssystem für diese. Erfindungsgemäß ist vorgesehen, dass der Wand (14, 16; 14ₐ, 16ₐ; 64, 66) innenseitig zumindest ein an von der Bodenplatte (12, 12ₐ) vertikal aufragendes Profilelement (30, 70) zugeordnet ist, das etwa bis zur Oberkante (23, 48, 69) oder einer entsprechenden Begrenzung der Wand verläuft.

## Beschreibung

Die Erfindung betrifft ein Behältnis mit von einer Bodenplatte aufragenden begrenzt flexiblen Wänden, beispielsweise aus Karton, sowie einem Verstärkungssystem für diese, nach dem Oberbegriff des Anspruches 1.

Ein Behältnis dieser Art beschreibt die DE 20 2006 015 624 U1 des Anmelders mit dem Hinweis, dass es im Transportwesen üblich sei, die Kosten nach einer von Transportgütern beanspruchten Grundfläche anzusetzen. Um solche Kosten möglichst gering zu halten, ist es wünschenswert, Transportgüter hoch zu stapeln, weshalb ein entsprechend stabiles Behältnis vorzusehen ist. Oftmals handelt es sich jedoch um Transportgüter, die -- beispielsweise als leichtes Schüttgut -- nur ein geringes Gewicht aufweisen. Der Boden eines Kartonbehältnisses ist im Vergleich zu den Seitenwänden relativ stabil. Die oben genannte Verwendung eines stabilen Kartonbehältnisses, d. h. insbesondere mit stabilen Seitenwänden, auch für leichtere Transportgüter ist deshalb ineffektiv und kostenaufwändig. Zur Verbesserung wird in jenem Schutzrecht vorgeschlagen, den beiden einander gegenüberliegenden Seitenwänden einen gemeinsamen Spannanker zumindest eines sie durchsetzenden Spannsystems zuzuordnen, das die Seitenwände gegeneinander verspannt.

In Kenntnis dieser Gegebenheiten hat sich der Erfinder das Ziel gesetzt, eine effizientere Vorrichtung zum Stabilisieren eines derartigen Behältnisses, insbesondere einer Kartonschachtel, zu schaffen mit einem den Behälterinnenraum nicht schmälernden System.

Zur Lösung dieser Aufgabe führt die Lehre des unabhängigen Anspruches; die Unteransprüche geben günstige Weiterbildungen an. Zudem fallen in den Rahmen der Erfindung alle Kombinationen aus zumindest zwei der in der Beschreibung, der Zeichnung und/oder den Ansprüchen offenbarten Merkmale. Bei angegebenen Benennungsbereichen sollen auch innerhalb der genannten Grenzen liegende Werte als Grenzwerte offenbart und beliebig einsetzbar sein.

Erfindungsgemäß ist der Wand innenseitig zumindest ein von der Bodenplatte vertikal aufragendes Profilelement, d.h. eine sich vertikal erstreckende Stützstruktur, zugeordnet, das bzw. die etwa bis zur Oberkante oder einer entsprechenden Begrenzung der Wand verläuft; der Wand ist das Profilelement etwa in deren Längsmitte zugeordnet.

Bevorzugt ist das Profilelement eine in die Fläche der Wand einstückig eingeformte Vertikalrinne.

In einer anderen Ausgestaltung soll das Profilelement ein aus steifem Werkstoff -- bevorzugt aus Metall -- sowie dreiecksförmigen Querschnitts geformtes Stützprofil (Stützstruktur) sein, welches zumindest mit seinen Endbereichen an der zugeordneten Wand festgelegt ist.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Fig. 1 bzw. Fig. 5:: jeweils eine Schrägsicht auf eine mit einem Deckel aus angeformten Klappstreifen bzw. mit einem gesonderten Aufsatzdeckel versehene, firstwärts geöffnet dargestellte Schachtel mit innenseitig den Schachtelwänden anliegenden, gesondert eingesetzten Stützprofilen;
- Fig. 2 bzw. Fig. 6:: jeweils einen vergrößerten Ausschnitt aus Fig. 1 bzw. Fig. 5 nach deren Feld II bzw. Feld VI;
- Fig. 3 bzw. Fig. 7:: die gegenüber Fig. 1 bzw. Fig. 5 verkleinerte Schachtel mit jeweils zwei von ihren Schachtelwänden gelösten Stützprofilen;
- Fig. 4:: ein gegenüber den Fig. 1 bis 3 vergrößertes Detail zu den Stützprofilen;
- Fig. 8:: eine Schrägsicht auf eine deckelfreie Schachtel mit in deren Schachtelwände eingeformten Stützprofilen;
- Fig. 9:: die gegenüber Fig. 8 verkleinerte Schachtel mit sie schließendem Aufsatzdeckel.

Eine in Fig. 1, 3 skizzierte quaderförmige Schachtel 10 aus Karton weist bei einer Bodenplatte 12 rechteckigen Grundrisses der Länge a von 1200 mm und der Breite b von 800 mm -- an deren vier Kanten jeweils eine Schachtelwand 14 bzw. 16 entsprechender Länge a, b sowie der Höhe h von 900 mm auf, die unter Bildung von Eckbereichen 18 an die Bodenplatte 12 angeformt sind. In diese -- in Fig. 1 horizontalen -- Eckbereiche 18 ist jeweils in deren Längsmitte ein linearer Ausschnitt 19 der Länge a₁ von etwa 130 mm und geringer Höhe h₁ eingebracht. Dass diese Ausschnitte 19 auch in Kantenbereich 23 vorhanden sind, belegt Fig. 2.

Auch die einander benachbarten Schachtelwände 14, 16 sind in vertikalen Eckbereichen 22 verbunden; von letzteren ist einer in Fig. 1 zur besseren Einsicht in den Schachtelinnenraum 20 aufgebrochen. Zwischen jeweils zwei benachbarten vertikalen Eckbereichen 22 verläuft ein -- zur Bodenplatte 12 paralleler -- Kantenbereich 23, an den ein Klappstreifen 24 bzw. 26 der Höhe h₂ von etwa 390 mm anschließt. Diese Klappstreifen 24, 26 der Schachtelwände 14, 16 sind in Fig. 1 an deren Außenflächen 15 bzw. 17 geklappt.

In horizontaler Längsmitte der Schachtelwände 14, 16 schmiegt sich deren Innenflächen 15ᵢ bzw. 17ᵢ jeweils ein Wandstreifen 28 eines hohlen metallischen (alternativ aus Kunststoff und/oder anderen Materialien, wie z.B. Pappe oder einem Kompositwerkstoff ausgebildeten) Stützprofils 30 dreiecksförmigen Querschnittes als Profilelement (Stützstruktur) an, dessen Rückenwandstreifen 28 und dessen an diesen angeformten Wandstreifen 29 jeweils eine Breite von 30 mm anbieten, die einen Profilraum 32 begrenzen. Dieses Stützprofil 30 ist beidends in eine ihrerseits dreiecksförmige Aufnahmeöffnung eines Querprofils 40 der Länge f eingesetzt ist; letztere ist geringfügig kürzer als die Länge a₁ des Ausschnitts 19.

Das Querprofil 40 liegt dem jeweiligen Eckbereich 18 bzw. dem Kantenbereich 23 der Schachtel 10 an und greift mit einem querschnittlich von der Streifenwand 42 des Querprofils 40 abgewinkelten schmalen Seitenstreifen 43 winkeligen Querschnitts in den benachbarten linearen Ausschnitt 20 der Schachtelwand 14 bzw. 16 ein; an den Seitenstreifen 43 ist -- in einem Abstand i zur Streifenwand 42 -- eine Randleiste 44 der Höhe q rechtwinkelig angeformt. Der Seitenstreifen 43 ragt gemäß Fig. 4 einstückig von der breiteren Streifenwand 42 einer Breite f₁ des Querprofils 40 rechtwinkelig ab, von dessen anderer Flächenseite eine Winkelanformung 46 absteht, deren zwei Seitenwände 47 mit der Streifenwand 42 des Querprofils 40 jene Aufnahmeöffnung 34 für das Stützprofil 30 (Profilelement, Stützstruktur) begrenzen.

Die Schachtelwände 14ₐ, 16ₐ der Schachtel 10ₐ (Fig. 5 bis 7) enden in einem Abstand h von 900 mm zu ihrer Bodenplatte 12ₐ jeweils mit einer linearen Firstkante 48 einer Breite c von 7 mm. Andernends sind diese Schachtelwände 14ₐ, 16ₐ von Fußleisten 50, 50ₐ der Höhe g von 100 mm umgeben, welche an der Bodenplatte 12ₐ befestigt sind und deren Längen a, b den Maßen a, b der Bodenplatte 12 in Fig. 1 entsprechen. Die Erstreckungen a₂ bzw. b₂ der Firstkanten 48 sind dazu jeweils um 16 mm kürzer, was einem Abstand der Wandaußenflächen 15ₐ bzw. 17ₐ von den parallelen Leistenaußenflächen 51, 51ₐ von hier 8 mm ergibt.

Die beschriebenen Firstkanten 48 dieser Schachtel 10ₐ sind in ihren Längsmitten jeweils mit dem oben erwähnten linearen Ausschnitt 19 der Länge a₁ versehen, welcher jeweils eines der beschriebenen Querprofile 40 aufnimmt; jeder der Schachtelwände 14ₐ, 16ₐ ist auch hier innenseitig ein metallisches Stützprofil 30 (Profilelement, Stützstruktur) zugeordnet.

Die Schachtel 10ₐ wird mittels eines Klemmdeckels 54 abgedeckt, der in Fig. 7 skizziert ist. Dieser besteht aus einer Deckelplatte 56 sowie einem rahmenartigen Seitenrand 58 einer Höhe g von 100 mm. Letztere entsprich also der Höhe g der Fußleiste 50, 50ₐ.

Auch die Kartonschachtel 60 der Fig. 8, 9 weist an einer Bodenplatte 12ₐ Fußleisten 50 bzw. 50ₐ der erwähnten Länge a (1200 mm) bzw. Länge b (800 mm) sowie der Höhe g von 100 mm auf. Innerhalb des Rahmens aus den Fußleisten 50, 50ₐ stehen Schachtelwände 64 bzw. 66 der Breite c von 7 mm sowie der Länge a₂ von 1184 mm bzw. der Länge b₂ von 784 mm; deren Firstkanten 68 verlaufen in einer Höhe h von 800 mm zur Unterfläche der Kartonschachtel 60.

Statt der oben erwähnten metallischen und/oder aus Kunststoff ausgebildeten Stützprofile sind hier in Längsmitte der Schachtelwände 64, 66 in diese jeweils eine Vertikalrinne 70 dreiecksförmigen Querschnitts eingeformt, d. h. in den Innenraum 21 der Schachtel 11 ragen jeweils zwei eine horizontale Dreieckskontur andeutende Flankenwände 72 dieses Profilelements 70, die im Schachtelinnenraum 21 eine Profilkante 74 bilden und in der Schachtelwand 64, 66 eine streifenförmige Rinnenöffnung 76. Noch anders ausgedrückt sind die Profilelemente 70 (Stützprofile, Stützstruktur) integraler Bestandteil der Schachtelwände 64, 66 bzw. werden von diesen gebildet. Neben dreiecksförmigen Querschnittskonturen sind auch andere, beispielsweise vieleckige oder abgerundete Querschnittskonturen der integralen Profilelemente 70 realisierbar. Der Klemmdeckel 54 entspricht dem zu Fig. 7 beschriebenen.

## Patentansprüche

1. Behältnis mit von einer Bodenplatte (12, 12ₐ) aufragenden begrenzt flexiblen Wänden (14, 16; 14ₐ, 16ₐ; 64, 66), insbesondere Kartonwänden, sowie einem Verstärkungssystem für diese,
**dadurch gekennzeichnet,**
**dass** der Wand (14, 16; 14ₐ, 16ₐ; 64, 66) innenseitig zumindest ein an von der Bodenplatte (12, 12ₐ) vertikal aufragendes Profilelement (30, 70) zugeordnet ist, das etwa bis zur Oberkante (23, 48, 69) oder einer entsprechenden Begrenzung der Wand verläuft.

2. Behältnis nach Anspruch 1, **dadurch gekennzeichnet, dass** der Wand (14, 16; 14ₐ, 16ₐ; 64, 66) das Profilelement (30,70) etwa in deren Längsmitte zugeordnet ist.

3. Behältnis nach Anspruch 1 oder 2, **dadurch gekennzeichnet, dass** das Profilelement eine in die Fläche der Wand (64, 66) eingeformte Vertikalrinne (70) ist (Fig. 8).

4. Behältnis nach Anspruch 1 oder 2, **dadurch gekennzeichnet, dass** das Profilelement ein aus steifem Werkstoff geformtes Stützprofil (30) ist, welches zumindest mit seinen Endbereichen an der zugeordneten Wand (14, 16; 14ₐ, 16ₐ) festgelegt ist (Fig. 1, 5).

5. Behältnis nach Anspruch 4, **gekennzeichnet durch** ein aus Metall und/oder Kunststoff geformtes Stützprofil (30).

6. Behältnis nach wenigstens einem der Ansprüche 1 bis 5, **gekennzeichnet durch** einen dreiecksförmigen Querschnitt des Profilelements (30, 70).

7. Behältnis nach einem der Ansprüche 4 bis 5,
**dadurch gekennzeichnet, dass** zumindest einem Ende des Stützprofils (30) ein quer zu diesem verlaufendes Querprofil (40) zugeordnet ist.

8. Behältnis nach Anspruch 7,
**dadurch gekennzeichnet, dass** das Querprofil (40) aus einem flachen Seitenstreifen (42) sowie einer von diesem abragenden Winkelanformung (46) besteht.

9. Behältnis **gekennzeichnet durch** zumindest ein weiteres der Zeichnung und/oder der Beschreibung zu entnehmendes Merkmal.
